# EUROPÄISCHE PATENTSCHRIFT

(11) **EP 0 105 112 B1**
(45) Veröffentlichungstag und Bekanntmachung des Hinweises auf die Patenterteilung: **15.10.1986**
(21) Anmeldenummer: 83107409.1
(22) Anmeldetag: 27.07.1983
(51) Int. Cl.: B22F 3/20

(54) **Vorrichtung zum Herstellen eines schichtförmigen Halbzeuges**
Apparatus for the manufacture of compound blanks
Dispositif pour la fabrication de demi-produits stratifiés

(30) Priorität: 09.08.1982 DE 3229626
(43) Veröffentlichungstag der Anmeldung: 11.04.1984
(73) Patentinhaber: SIEMENS AKTIENGESELLSCHAFT, 80333 München (DE)
(72) Erfinder: Grosse, Joachim, D-8520 Erlangen (DE); Hässler, Heinrich, Dr., D-8501 Wendelstein (DE); Tiefel, Günter, D-8510 Fürth (DE)

## Beschreibung

Die Erfindung bezieht sich auf ein Verfahren zum Strangpressen eines schichtförmigen Halbzeuges gemäß dem Oberbegriff des Patentanspruches 1 sowie auf die zugehörige indirekte Strangpreßvorrichtung gemäß dem Oberbegriff des Patentanspruches 2.

Kontaktstücke für Niederspannungs-Luftschaltgeräte bestehen meist aus Silberbasiswerkstoffen, denen zur Verringerung der Schweißkraft und zur Verbesserung des Abbrandverhaltens Metalloide oder Metalloxide zugesetzt werden. Diese Zusatzwerkstoffe erschweren die Verbindung mit einem Trägerteil, die durch Schweißen bzw. Löten vorgenommen wird. Aus diesem Grunde werden die Kontaktstücke oft mit einer löt- bzw. schweißfähigen Zweitschicht versehen.

Werden die gewünschten Kontaktstücke durch Strangpressen gesinterter Rohlinge als Halbzeug hergestellt, so müssen die zunächst einschichtigen Stränge nach geeigneter, oft aufwendiger Vorbehandlung in weiteren Arbeitsgängen mit der vorgesehenen lötfähigen Schicht plattiert und anschließend zu Kontaktstücken geschnitten werden. So wird gemäß der DE-A-28 48 980 zunächst eine Plattierhilfsschicht aufgebracht und anschließend warmwalzplattiert und maßgewalzt. Besonders bei ausgeprägt spröden Werkstoffen, wie z.B. den aus Gründen der Umweltbelastung bevorzugten AgSn0₂-Werkstoffen, ergeben sich bei den üblichen Oxidgehalten von 10 bis 12 Gew.-% wegen des geringen Umformvermögens Schwierigkeiten beim Warmwalzplattieren. Zur Verbesserung der Verformungseigenschaften solcher Werkstoffe werden deshalb die Ausgangspulver zusätzlichen Glühund Granulierbehandlungen unterzogen.

Es ist weiterhin versucht worden, durch simultanes Strangpressen des Kontaktwerkstoffes mit dem Metall der lötfähigen Schicht bereits während des Strangpressens eine Plattierung herzustellen. Aus der britischen Patentschrift 880 583 ist ein Verfahren bekannt, das durch Strangpressen eines mehrschichtigen Sinterverbundteils die Schichtgeometrie des Rohlings maßstäblich im Strang abbildet. Zur Erstellung des Rohteils wird ein Stützsteg so in die Pulverpreßform eingelegt, daß er eine maßstäbliche Abbildung der gewünschten Grenzschichtgeometrie des Stranges darstellt. In die so entstandenen Pulverkammern werden die verschiedenen Pulver gleichhoch eingefüllt, die Zwischenwand entfernt und die Pulver gemeinsam in einer Preßrichtung parallel zur Pulvergrenzschicht gepreßt. Das derart hergestgellte Preßteil wird anschließend gesintert und darauffolgend stranggepreßt, wobei die Preßrichtung wiederum parallel zur Grenzschicht liegt. Hierbei ergeben sich jedoch aufgrund der meist unterschiedlichen Verdichtbarkeit der verschiedenen Pulver Festigkeitsprobleme an der Grenzschicht.

Die Grenzschichtfestigkeit kann gemäß der DE-A-15 39 848 verbessert werden, wenn die im Pulverpreßwerkzeug eingesetzte Trennwand an der Unterseite verzahnt wird, so daß sich die Pulver beim Herausziehen dieser Wand an der Grenzschicht vermischen. Allerdings führt dies zu einer breiteren Übergangszone zwischen den verschiedenen Werkstoffen.

Obigen Verfahren ist gemeinsam, daß bei ihnen das üblicherweise als Strangpressen bezeichnete direkte Strangpreßverfahren angewendet wird, bei dem der Preßbutzen vorwärts, d.h. in Preßrichtung, durch das Werkzeug geschoben wird. Die dabei auftretende Rezipientenwandreibung verringert ihren Wert, der anfangs bis zum Doppelten der eigentlichen Umformkraft betragen kann, beträchtlich mit der Verkürzung des verbleibenden Preßbutzens, so daß sich auch die Schichtgeometrie und die Schichtdicke über die Länge des Preßstranges verschieben. Wegen der von Pressung zu Pressung unterschiedlichen Reibbedingungen läßt sich dieser Effekt auch durch keilförmige Auslegung der Grenzschicht im Pulverpreßteil nicht ausgleichen. Mit der DE-A-15 27 783 wird für das direkte Strangpressen vorgeschlagen, in der Preßmatrize zusätzliche Bremsflächen vorzusehen, wobei vorzugsweise die den Preßkanal begrenzenden Reibflächen in Preßrichtung unterschiedlich lang und ihre Länge den Fließeigenschaften der ihnen anliegenden Außenschicht angepaßt ist. Damit soll insbesondere dem unterschiedlichen Fließverhalten der Schichtmaterialien Rechnung getragen werden.

Beim direkten Strangpressen ist ein hoher Anteil an Rücklaufmaterial, der im allgemeinen mehr als 10 % beträgt (Metäll 36 (1982),4,439 bis 443) unvermeidbar. Dieser Anteil erhöht sich beim Strangpressen schichtförmiger Verbundsinterteile weiter, da am Preßbeginn zunächst ein beträchtlicher Einlaufbereich auftritt, bis die verschiedenen Schichten zur Matrizenöffnung fließen und sich dort eine momentane Gleichgewichtsbedingung einstellen kann, die sich allerdings mit dem Andern der Wandreibung über die Preßlänge wieder verschiebt. Deshalb kann bei diesem Verfahren nur mit einer Werkstoffausbringung von als 70 % gerechnet werden.

Wegen der Probleme bezüglich Schichtdickentoleranz, Grenzschichtfestigkeit und geringer Ausbringung haben sich diese bekannten Verfahren nicht durchsetzen können.

Zur Lösung letzterer Probleme hat sich die Zweischichtpulverpreßtechnik zur Herstellung von Fertigformteilen bewährt. Dazu werden die zwei- oder mehrschichtigen Teile, z.B. Kontaktwerkstoff und lötbarer Werkstoff, durch aufeinanderfolgendes Füllen der Pulverschichten übereinander und anschließendes gemeinsames Verpressen hergestellt. Die Preßrichtung liegt in diesem Fall senkrecht zur Grenzschicht, so daß sich ein unterschiedliches Verdichtungsverhalten der Pulver beim Pressen nicht störend auf die Grenzschichtfestigkeit auswirkt (Pulvermetallurgie elektrischer Kontakte, Springer-Verlag Berlin 1964, 211 bis 213).

Dieses bekannte Verfahren ist jedoch auf verhältnismäßig kleinformatige Teile begrenzt und ermöglicht insbesondere nicht die Anwendung hoher Umformgrade zur Verdichtung und Festigkeitssteigerung des Pulverpreßteils, die zu besonderer Widerstandsfähigkeit gegen mechanische, thermische und elektrische Belastung führt.

Der Erfindung liegt daher die Aufgabe zugrunde, ein Verfahren sowie eine zugehörige Vorrichtung anzugeben, mit denen es möglich ist, ein schichtförmiges Halbzeug aus einem geschichteten Sinterverbundrohling mit Schichten aus Metall, Metallegierungen, MetallMetall-Mischungen oder Metall-Nichtmetall-Mischungen ohne zusätzliche Plattiervorgänge herzustellen, wobei eine über Länge und Querschnitt gleichmäßige Schichtdicke und hohe Haftfestigkeit der Schichten untereinander sowie hohe Materialausnutzung erreicht werden sollen.

Gemäß der Erfindung wird die Aufgabe durch die kennzeichnenden Merkmale des Patentanspruches 1 gelöst. Die zugehörige indirekte Strangpreßvorrichtung ist im Patentanspruch 2, vorteilhafte Weiterbildungen dieser Vorrichtung sind in den Unteransprüchen angegeben.

Uberraschenderweise hat sich gezeigt, daß sich ein schichtförmiges Halbzeug für Kontaktstücke durch die indirekte Mehrschichtstrangpreßtechnik herstellen läßt. Dazu wird ein Rohling, ähnlich der Zweischichtpulverpreßtechnik, als einfacher Quader aus ebenen Pulverschichten erstellt und in einem Rezipienten mit rechteckigem oder quadratischem Durchbruch indirekt stranggepreßt mittels einer speziell gestalteten Matrize. Aus der DE-A-27 48 392 ist zwar eine speziell gestaltete Matrize mit unterschiedlicher PreßkanaIlänge bekannt, bei der die Preßkanallänge von allen Ecken zu den Mitten aller Seitenwände kontinuierlich zunimmt. Damit soll die Tendenz zur Rißbildung beim Strangpressen von spröden Werkstoffen unterdrückt werden; ein indirektes Mehrschicht-Strangpressen ist allerdings nicht angesprochen.

Durch die Gestaltung der Matrize gemäß vorliegender Erfindung wird der Werkstofffluß beim indirekten Mehrschichten-Strangpressen so gesteuert, daß die Schichten auch dann eine gleichmäßige Dicke über die Strangbreite aufweisen, wenn im Rohteil keine exakte Abbildung vorliegt.

### Anhand der Zeichnung und eines

Ausführungsbeispiels wird die Erfindung noch näher erläutert. Es zeigen
FIG 1 eine perspektivische Ansicht der neuen Strangpreßmatrize,
FIG 2 in schematischer Darstellung indirektes Zweischichtstrangpressen mit einer Matrize gemäß FIG 1.

FIG 1 zeigt in perspektivischer Darstellung eine Strangpreßmatrize gemäß der Erfindung mit einem dachgiebelartigem Höhenprofil mit zwei Matrizendurchbrüchen. Mit 11 ist die Strangpreßmatrize bezeichnet. Die dem in der FIG nicht dargestellten geschichteten Sinterverbundrohling zugewandte Oberfläche 12 der Matrize 11 ist teilweise mit dem Höhenprofil 13 bis zu den Matrizendurchbrüchen 14, 15 versehen. Die obere Begrenzung 16 des Höhenprofils 13 verläuft mittig zu den Matrizendurchbrüchen 14, 15.

In FIG 2 ist eine Vorrichtung zum indirekten Zweischichtstrangpressen mit einer Matrize mit einem Höhenprofil gemäß der Erfindung, wie in FIG 1 perspektivisch dargestellt ist, in schematischer Darstellung gezeigt. In einen Rezipienten 21 ist ein Hohlstempel 24 mit der Matrize 22 von unten eingeführt. Die linke Hälfte der Matrize 22 ist mit einem Höhenprofil 23 versehen. Auf der Oberfläche der Matrize 22 befindet sich ein zweischichtiger Sinterverbundrohling, z.B. mit einer lötfähigen Silber-Schicht 26 und einer Silberzinnoxid-Schicht 27. Dieser Rohling ist innerhalb des Rezipienten 21 auf der profilierten Oberfläche der Matrize 22 angeordnet. Mit 28 ist ein Druckstück bezeichnet. Zum indirekten Strangpressen, wird die Matrize 22 mit dem Hohlstempel 24 gegen den Rohling 26, 27 gepreßt. Der Strang bzw. die Stränge bei mehreren Matrizendurchbrüchen, treten durch den Matrizendurchbruch 25 und durch den Hohlstempel 24 aus. Bei diesem indirekten Strangpressen wird ein homogener Werkstofffluß ohne Wandreibung an der Rezipientenwandung bei geringstmöglichem Preßrest gewährleistet. Würde die Matrize wie üblich ohne profilierte Oberfläche z.B. eben ausgeführt, ergäbe sich wegen der dann maßstäblichen Abbildung ein balliger Silberschichtverlauf über die Strangbreite. Durch die besondere Matrizengestaltung gemäß der Erfindung wird jedoch eine gleichmäßig dicke Schicht erreicht. Man erhält im vorliegenden Fall Zweischichtstränge hoher Schichtdickengleichmäßigkeit. Da der Strangpreßrest und der aufgrund der Gleichgewichtseinstellung der Schichten am Stranganfang auftretende Werkstoffverlust unabhängig von der Rohlingslänge sind, wird die relative Ausbeute günstiger, wenn der Rohling möglichst lang ausgeführt wird. Bei einem Rohling, der etwa 3 mal so lang wie dick ist, wird bereits eine Ausbringung von 90 % maßhaltigen Zweischichtstranges erreicht. Bei aus derartigen Strängen geschnittenen Kontaktstücken aus AgSn0₂ mit Oxidgehalten zwischen 10 und 17 Gew.-% treten unter der hohen thermischen und mechanischen Belastung des Werkstoffes bei elektrischen Schaltversuchen in Wechselstromschützen keine Risse an der Grenzschicht zwischen Kontaktwerkstoff und Silberschicht auf, was die hohe Grenzschichtfestigkeit des Zweischichtstrangpreßwerkstoffes bestätigt.

AgSn0₂-Werkstoffe nach der Strangpreß-Walzplattiertechnik werden aufgrund der schlechten Verformungseigenschaften beim Walzen nur mit einem Oxidgehalt von etwa 10 bis 12 Gew.-% hergestellt.

## Patentansprüche

1. Verfahren zum Strangpressen eines schichtförmigen Halbzeuges aus einem parallel geschichteten quaderförmigen Sinterverbundrohling mit Schichten aus Metall, Metallegierungen, Metall/Metall-Mischungen oder Metall/ Nichtmetall-Mischungen, dadurch gekennzeichnet,
a) daß ein indirektes Strangpressen des Rohlinges erfolgt, wozu der in einem Rezipienten mit rechteckigem Durchbruch befindliche Rohling gegen einen Hohlstempel mit aufliegender Preßmatrize gedrückt wird, wobei
b) die Preßmatrize auf ihrer der Schichtung zugewandten Oberfläche auch über den Preßkanalbereich hinaus derart profiliert ist, daß sich gleichmäßig dicke Schichten ausbilden, ohne daß eine exakte Schichten-Abbildung des Rohlinges vorliegt.

2. Indirekte Strangpreßvorrichtung mit einem Rezipienten mit rechteckigem Durchbruch für einen quaderförmigen Rohling und einer darin befindlichen ein- oder mehrteiligen Strangpreßmatrize mit wenigstens einem parallel zur Matrizenkante liegenden Durchbruch, dadurch gekennzeichnet, daß die dem Rohling (27) zugewandte Oberfläche (12) der Matrize (11, 22) auf ihrem - von dem Durchbruch oder den Durchbrüchen (14, 15) ausgehend - der Schichtung des Rohlings (27) zugewandten Teil auch über den Preßkanalbereich hinaus mit einer Profilfläche (13, 23) versehen ist.

3. Vorrichtung nach Anspruch 2, dadurch gekennzeichnet, daß die Profilfläche (13, 23) dachgiebelartig ist und deren obere Begrenzungen (16) eben ausgebildet sind.

4. Vorrichtung nach Anspruch 2, dadurch gekennzeichnet, daß die oberen Begrenzungen (15) der Profilfläche (13, 23) mittig zur Längskante des oder der Matrizendurchbrüche (14,15) verlaufen.

5. Vorrichtung nach Anspruch 2, dadurch gekennzeichnet, daß der - von dem Durchbruch oder den Durchbrüchen (14, 15) ausgehend - der Schichtung des Rohlings (27) abgewandte Teil der Oberfläche (12) der Matrize (11,22) eine ebene Fläche bildet.

6. Vorrichtung nach Anspruch 5, dadurch gekennzeichnet, daß die oberen Begrenzungen (16) der Profilfläche (13, 23) auf der Höhe der ebenen Fläche (12) liegen.

7. Vorrichtung nach Anspruch 5, dadurch gekennzeichnet, daß die ebene Fläche (12) mit der einen Längskante der Durchbrüche (14,15) abschließt und die Profilfläche (13) auch den Bereich der Querkante der Durchbrüche (14,15) umfaßt.

## Revendications

1. Procédé de filage d'un demi-produit stratifié à partir d'une billette composite frittée, parallélépipédique, à couches parallèles, comprenant des couches de métal, d'alliages métalliques, de mélanges métal/métal ou de mélanges métal/matière non métallique, caractérisé en ce qu'il consiste:

a) à effectuer un filage inverse de la billette, la billette se trouvant dans un conteneur à passage rectangulaire, étant, à cet effet, pressée sur un poinçon creux laissant apparaître une filière,
b) la surface de la filière, tournée vers le stratifié, étant profilée également au delà de la région du canal de filage de manière à ce qu'il se forme des couches uniformément épaisses, sans que se présenté une reproduction exacte des couches de la billette.

2. Presse de filage inverse, comprenant un conteneur à passage rectangulaire pour une billette parallélépipédique et une filière en une partie ou en plusieurs parties, qui est dans le conteneur et qui a au moins un passage s'étendant parallèlement à un bord de la filière, caractérisée en ce que la surface (12) de la filière (11, 22), qui est tournée vers la billette (27) est munie, sur sa partie tournée vers le stratifié -à partir du passagé ou des passages (14, 15) d'une surface profilée (13, 23) s'étendant également au delà de la région du canal de filage.

3. Presse suivant la revendication 2, caractérisée en ce que la surface profilée (13, 23) est en forme de pignon de toit et ses limites supérieures (16) sont planes.

4. Presse suivant la revendication 2, caractérisée en ce que les limites supérieures (16) de la surface profilée (13, 23) s'étendent en direction du milieu du bord longitudinal d'ou des passages de la filiére (14,15).

5. Presse suivant la revendication 2, caractérisée en ce que la partie de la surface (12) de la filiére (11, 22), qui -en partant du passage ou des passages (14,15)- est éloignée de la structure stratifiée de la billette (27), forme une surface plane.

6. Presse suivant la revendication 5, caractérisée en ce que les limites supérieures (16) de la surface profilée (13, 23) sont au niveau de la surface plane (12).

7. Presse suivant la revendication 5, caractérisée en ce que la surface plane (12) délimite, par l'un des bords longitudinaux, les passages (14, 15), et la surface profilée (13) comprend également la région des bords transversaux des passages (14,15).

## Claims

1. A process for extruding a laminar semifinished product from a parallelepipedal sintered compound blank having parallel layers made of metal, metal alloys, metal/metal mixtures, or metal/non-metal mixtures, characterised in
a) that an indirect extrusion of the blank is carried out, for which purpose the blank which is located in a receiver with a rectangular opening, is pressed against a hollow die having an extrusion matrix resting thereon, where
b) on its surface facing the layered arrangement, the extrusion matrix is profiled beyond the region of the extrusion channel in such a manner that layers of equal thickness are formed without an exact layer-representation of the blank being present.

2. An indirect extrusion device having a receiver with a rectangular opening for a parallelepipedal blank and a single- or multi-part extrusion matrix arranged therein and having at least one opening parallel to the matrix edge, characterised in that the surface (12) of the matrix (11, 22) facing the blank (27) isprovided with a profiled surface (13, 23) extending beyond the region of the extrusion channel on its part facing the layered arrangement of the blank (27), starting from the opening or the openings (14, 15).

3. A device as claimed in Claim 2, characterised in that the profiled surface (13, 23) is gable- shaped and the upper boundaries (16) thereof are flat.

4. A device as claimed in Claim 2, characterised in that the upper boundaries (16) of the profiled surface (13, 23) extend centrally to the longitudinal edge of the matrix opening(s) (14, 15).

5. A device as claimed in Claim 2, characterised in that, starting from the opening or the openings (14, 15), the part of the surface (12) of the matrix (11, 22) which faces away from the layered arrangement of the blank (27) forms a flat surface.

6. A device as claimed in Claim 5, characterised in that the upper boundaries (16) of the profiled surface (13, 23) are arranged at the level of the flat surface (12).

7. A device as claimed in Claim 5, characterised in that the flat surface (12) terminates at one longitudinal edge of the openings (14,15) and the profiled surface (13) also covers the region of the transverse edge of the openings (14.15).
